# EUROPÄISCHE PATENTSCHRIFT

(11) **EP 0 479 992 B1**
(45) Veröffentlichungstag und Bekanntmachung des Hinweises auf die Patenterteilung: **19.07.1995**
(21) Anmeldenummer: 91907813.9
(22) Anmeldetag: 18.04.1991
(51) Int. Cl.: B65H 23/02

(54) **WARENBAHNFÜHRER MIT PROPORTIONALSTEUERUNG DES WALZENDRUCKS**
CLOTH GUIDE WITH PROPORTIONAL ROLLER PRESSURE CONTROL
GUIDE-ETOFFE A REGLAGE PROPORTIONNEL DE LA PRESSION DES ROULEAUX

(30) Priorität: 19.04.1990 DE 4012488
(43) Veröffentlichungstag der Anmeldung: 15.04.1992
(73) Patentinhaber: Erhardt & Leimer GmbH, D-86136 Augsburg (DE)
(72) Erfinder: OBERSTALLER, Herbert, Spartanburg, SC 29301 (US); KRAUTH, Wolfgang, D-8904 Friedberg (DE)
(74) Vertreter: Sasse, Volker, Dipl.-Ing.
(86) Internationale Anmeldenummer: EP9100741
(87) Internationale Veröffentlichungsnummer: WO9116258

(56) Entgegenhaltungen:
- DE-A- 2 412 033
- DE-A- 2 418 695
- DE-A- 2 543 548
- DE-C- 3 336 742
- US-A- 2 801 102

## Beschreibung

Die Erfindung betrifft eine Vorrichtung der im Oberbegriff des Patentanspruches 1 angegebenen Art sowie ein Verfahren gemäß Oberbegriff von Anspruch 13.

Bei einer aus der DE-OS 33 36 742 bekannten Warenbahn-Führungsvorrichtung mit schräg zur Bahn liegenden Steuer- und Gegenwalzen beruht der Führungseffekt auf der Klemmkraft zwischen der Steuerwalze und der Gegenwalze, die wegen der Schräglage eine quer zur Bahnlaufrichtung wirkende Bahnversatz-Korrekturkraft erzeugt. Beim Abtasten der Kantenpositionen erzeugte Signale steuern den Kraftgeber für die Steuerwalze. Bewegt sich die abgetastete Kante nach außen, so wird die Klemmkraft reduziert, bis sie vollständig aufgehoben ist und die Steuerwalze abhebt. Strebt die Kante hingegen nach innen, wird die Steuerwalze mit voller Klemmkraft gegen die Gegenwalze gepreßt. Der gegenüberliegende Warenbahnführer arbeitet entsprechend. Bei dieser Arbeitsweise neigt die Warenbahn zum Springen oder Flattern, weil die Klemmkraft häufig aussetzt. Beim Einsetzen der Klemmkraft entsteht eine unerwünschte Druckmarkierung im Kantenbereich. Ferner wird beim Einsetzen und Aussetzen der Klemmkraft die Warenbahn auseinandergezogen und dann wieder sich selbst überlassen und schmaler, was die Kantenabtastung erschwert. Ein permanentes Breithalten der Warenbahn ist nicht möglich. Vielmehr läuft beim Öffnen des Warenbahnführers die Warenbahn seitlich aus, so daß sie angehalten und für den neuerlichen Anlauf erst wieder eingefädelt werden muß.

Der Erfindung liegt die Aufgabe zugrunde, eine Vorrichtung und ein Verfahren der eingangs genannten Art anzugeben, mit denen ein schonendes, sprung- und flatterfreies Führen und Breithalten einer laufenden Warenbahn ermöglicht wird, und mit denen auch eine stehende Warenbahn breitgehalten werden kann.

Die gestellte Aufgabe wird erfindungsgemäß mit den im kennzeichnenden Teil des Anspruches 1 angegebenen Merkmalen bzw. mit den Verfahrensschritten gemäß Anspruch 13 gelöst.

Bei dieser Ausbildung der Vorrichtung und mit der Anwendung des Verfahrens wird praktisch bis zum Erreichen des für eine Bahnversatz-Korrektur noch zulässigen Walzeneingriff-Längengrenzwertes bei einem Warenbahnführer kein Kantenbereich mehr vollständig freigegeben. Es bleibt stets eine minimale Klemmkraft im Kantenbereich aufrechterhalten, so daß mit zwei Warenbahnführern die Warenbahn auch im Stillstand in ihrer Breite gespannt bleibt. Die jeweils wirkende Klemmkraft wird bei der Bahnführung kontinuierlich so moduliert, wie es zur Korrektur eines Bahnversatzes gerade erforderlich ist. Da die Klemmkraft kontinuierlich verändert wird, unterbleiben Druckmarkierungen durch die Walzen. Ein Flattern oder Schlagen der Warenbahn ist ausgeschlossen. Auch die Abtastung der Kantenpositionen gestaltet sich einfacher, weil die Bahn zu keiner Zeit sich selbst überlassen wird. Eine Pendeltendenz beim Regeln unterbleibt. Ein Verlust der Warenbahn, auch im Stillstand, wird praktisch dadurch verhindert. Die Warenbahn wird schonend und mit ruhigem Lauf geführt. Diese schonende und trotzdem feinfühlig modulierbare Behandlung der Bahn erfolgt innerhalb eines Bahnversatzbereiches, bei dem sichergestellt ist, daß der Bahnversatz auch tatsächlich noch korrigiert wird.

Gemäß Anspruch 2 ist die Vorrichtung jedoch ferner zweckmäßigerweise so ausgebildet, daß in einem Grenzfall des Bahnversatzes bei Unterschreiten des Walzeneingriff-Längengrenzwertes bei einem Warenbahnführer die Klemmkraft beim gegenüberliegenden Warenbahnführer gänzlich aufgehoben wird, um es dem einen Warenbahnführer leichter zu machen, den Bahnversatz zu korrigieren. Die unerwünschten Druckmarkierungen unterbleiben aber trotzdem, weil bei Wiedereinsetzen der Klemmkraft diese allmählich erhöht wird und kein schlagartiges Anpressen der Walzen erfolgt. Ist nämlich der Längengrenzwert erreicht, bei dem die Walzen dieses Warenbahnführers nur mehr zum Teil in Eingriff mit der Warenbahn stehen, dann reicht unter Umständen selbst die volle Klemmkraft nicht mehr aus, den Gegenzug des anderen mit minimaler Klemmkraft angreifenden Warenbahnführers zu überwinden. Sobald die Klemmkraft aber beim gegenüberliegenden und in vollem Eingriff stehenden Warenbahnführer aufgehoben ist, reicht der geringe Eingriff des einen Warenbahnführers bei voller Klemmkraft zumeist aus, den Bahnversatz zu korrigieren.

Bei der Ausführungsform gemäß Anspruch 3 ergibt sich eine sehr saubere Bahnkorrektur mit kontinuierlicher Breithaltewirkung, weil die Klemmkraft in einem Kantenbereich umgekehrt verändert wird wie im anderen Kantenbereich, sofern die Warenbahn nicht bis zum Grenzbereich versetzt ist.

Alternativ ist es auch möglich, gemäß Anspruch 4 die Klemmkraft an einer Seite asynchron zur Änderung der Klemmkraft an der anderen Seite und gegensinnig zu verstellen. Damit wird ein zu rascher Korrektureffekt und eine Pendelneigung unterdrückt.

Alternativ ist es gemäß Anspruch 5 zweckmäßig, nur einen der beiden Kraftgeber kontinuierlich zu verstellen, während der andere die gerade vorliegende Klemmkraft aufrechterhält oder - bei einer Unterschreitung des Längengrenzwertes - keine Klemmkraft aufbringt.

Besonders zweckmäßig ist die Ausführungsform gemäß Anspruch 6, die zwei Warenbahnführer aufweist. Das Unterschreiten des Walzeneingriff-Längengrenzwerts läßt sich einfach durch die Abtastvorrichtungen feststellen. Die Steuervorrichtungen reagieren und verstellen den Kraftgeber gegen Null, bei dessen Warenbahnführer nach wie vor der volle Eingriff besteht. Der andere Warenbahnführer korrigiert den Bahnversatz allein.

Es ist ohne weiteres möglich, daß der Kraftgeber bis zum Erreichen des noch zulässigen Walzeneingriff-Längengrenzwerts bei einem Warenbahnführer zwischen einem Minimal- und einem Maximalkraftwert stufenlos oder in mehreren vorbestimmten Stufen verstellbar ist. Bei einer stufenlosen Verstellung wird die Querelastizität der Warenbahn optimal ausgenutzt. Wird hingegen in mehreren vorbestimmten Stufen verstellt, dann bedeutet dies eine steuerungstechnische Vereinfachung bei trotzdem zuverlässiger Bahnversatzkorrektur.

Günstig ist es ferner, gemäß Anspruch 7 vorzugehen. Innerhalb eines Eingriffsbereiches von 100 % bis 60 % oder 70 % reicht die von den Walzen erzeugte Korrekturkraft noch zum Beseitigen des Bahnversatzes aus. Darüberhinaus ist es unter Umständen schwierig, den Bahnversatz noch zu korrigieren, wenn der andere Bahnführer auch nur mit minimaler Klemmkraft arbeitet. Allerdings können die Eingriffsbereiche auch verändert werden, wenn ein andersgriffiger Walzenbelag gewählt wird oder die Warenbeschaffenheit anders ist oder gar die Winkelstellung der Walzen anders ausgerichtet ist.

Die Ausführungsform gemäß Anspruch 8 ist zweckmäßig, weil ein Breitband-Proportionalfühler einen großen aktiven Proportionalbereich besitzt und deutliche Signale erzeugt, die zu eindeutigen Stellsignalen für die Kraftgeber umwandelbar sind.

Bei der Ausführungsform gemäß Anspruch 9 wird ein über die Warenbahn geschlossener Regelkreis erreicht.

Von besonderem Vorteil ist die Ausführungsform gemäß Anspruch 10. Proportionalmagneten sind mit exakt bekannten und gleichbleibenden Charakteristika preisgünstig erhältlich. Sie sind funktionssicher und präzise einjustierbar. Solche Proportionalmagneten zeichnen sich dadurch aus, daß die erzeugte Magnetkraft direkt der Strombeaufschlagung proportional ist, so daß der Proportionalmagnet die Funktion einer in ihrer Federhärte ohne Veränderung der Kennlinie verstellbaren Feder erfüllt. Proportionalmagneten lassen sich einfach über einen Stromregler ansteuern.

Eine besonders zweckmäßige Ausführungsform geht weiterhin aus Anspruch 11 hervor. Der Fensterkomparator überwacht die Lage der Warenbahn für die Proportionalansteuerung der beiden Proportionalmagneten. Das erste Zeitglied dient zum Abschalten des Stromreglers des Proportionalmagneten, in dessen Warenbahnführer bei Erreichen des Walzeneingriff-Längengrenzwertes im anderen Warenbahnführer noch voller Eingriff besteht. Das Zeitglied wird aktiviert, sobald der Fensterkomparator diesen ggfs. kritischen Bahnversatz feststellt. Bleibt der Bahnversatz über die am ersten Zeitglied eingestellte Zeitdauer erhalten, dann wird der Stromregler abgeschaltet, um dem Warenbahnführer mit dem geringeren Walzeneingriff die Korrektur zu ermöglichen.

Weiterhin ist die Ausführungsform gemäß Anspruch 12 vorteilhaft, weil die hierbei vorgesehenen Komponenten einen Schaden für die Warenbahn bzw. die Vorrichtung vermeiden helfen. Ist nämlich trotz stromlosem Stromregler der mit geringem Eingriff arbeitende Warenbahnführer nicht in der Lage, den Bahnversatz zu korrigieren, wozu ihm das erste Zeitglied Zeit zur Verfügung stellt, dann betätigt das zweite Zeitglied nach Verstreichen der eingestellten Zeitdauer ein Warnsignal, das dem Maschinenführer einen Fehler anzeigt oder sogar einen Schalter, mit dem die Warenbahn stillgesetzt wird.

Es ist vorteilhaft, wenn der verwendete Kraftgeber ein pneumatischer Membranzylinder mit einer der Druckluftbeaufschlagung proportionalen Betätigungskraft für die Steuerwalze oder ein vorgespanntes und in der Vorspannung verstellbares Federelement ist. Pneumatische Membranzylinder, die insbesondere in explosionsgefährdeter Umgebung oder bei nassen Warenbahnen zweckmäßig sind, lassen sich durch Modulieren des Beaufschlagungsdrucks oder mittels eines Zulauf- oder Ablaufreglers sehr feinfühlig verstellen. Obwohl sich bei einem Federelement bei Veränderung der Vorspannung eine Veränderung der Kennlinie kaum vermeiden läßt, wird trotzdem eine kontinuierliche Verstellung der Klemmkraft auf einfache Weise, z.B. mittels eines die Federvorspannung verstellenden Spindel- oder Hebeltriebs, erreicht.

Bei dem in Anspruch 13 hervorgehobenen Verfahren wird eine wünschenswerte Proportionalität zwischen den Positionen der Kantenbereiche und den in den Kantenbereichen wirksamen Klemmkräften erreicht. Die Bahn wird bei normalem Versatz zu keiner Zeit vollständig freigegeben, sondern wird - selbst bei Stillstand - in Querrichtung gespannt. Wird die Bahn durch Steigern der Klemmkraft an einer Seite zu dieser Seite gezogen, dann bewirkt die an der gegenüberliegenden Seite weiterhin wirksame, ggfs. aber verringerte, Klemmkraft einen Rückhalteeffekt, der die Korrekturbewegung der Bahn dämpft und für die Breithaltung sorgt. Erst wenn bei einem Kantenbereich der Walzeneingriff so gering wird, daß ein ordnungsgemäßes Korrigieren fraglich wird, wird der gegenüberliegende Kantenbereich vollständig freigegeben, um den mit verringertem Walzeneingriff arbeitenden Warenbahnführer die Korrektur zu erleichtern. Beim Wiedereinsetzen der zuvor ausgesetzten Klemmkraft wird die Klemmkraft allmählich erhöht, um unerwünschte Druckmarkierungen zu vermeiden. Sehr geringe Spannungsschwankungen in Querrichtung der Warenbahn werden bei einer Verfahrensvarianten mit Sicherheit erreicht, wenn die Klemmkraft an einem Kantenbereich bis zum Erreichen des Walzeneingriff-Längengrenzwertes bei einem Warenbahnführer umgekehrt proportional zur Klemmkraft am anderen Kantenbereich verändert wird.

Alternativ kann es auch zweckmäßig sein, gemäß Anspruch 14 die Klemmkraft in einem Kantenbereich stärker zu verändern als im anderen Kantenbereich. Damit wird zwar eine Spannungsänderung in Querrichtung vorgenommen. Im Hinblick auf einen ruhigen Bahnlauf und eine feinfühlige Korrektur kann diese Verfahrensvariante jedoch vorteilhaft sein. Es wäre auch vorteilhaft, insbesondere bei einem geringen Versatz und vollem Eingriff beider Warenbahnführer, die Klemmkraft an einem Kantenbereich auf einen festen Wert zu halten und am anderen Kantenbereich zu verändern.

Vorteilhaft ist ferner die Verfahrensvariante gemäß Anspruch 15. weil die beiden Proportionalmagneten ihre Magnetkräfte in strikter Abhängigkeit von der Position der Warenbahn im Abtastbereich erzeugen. Die bevorzugt angegebene Strombeaufschlagung ist für eine übliche Baugröße eines Warenbahnführers gedacht. Mit erheblicher Veränderung der Baugröße und der Betätigungsmechanik verändert sich auch der Bereich der geeigneten Strombeaufschlagung.

Die Verfahrensvariante gemäß Anspruch 16 ist besonders vorteilhaft, weil das Führen und Breithalten der Bahn mit hoher Sicherheit gegen Schäden durchgeführt wird. Innerhalb eines normalen Bahnversatzbereiches wird kein Kantenbereich vollständig freigegeben. Erst nach Unterschreiten des Walzeneingriffs bei einem Warenbahnführer wird nach einer vorbestimmten ersten Zeitdauer die Klemmkraft beim anderen Warenbahnführer aufgehoben, um die Korrekturwirkung zu verstärken. Tritt trotzdem keine Korrektur des Bahnversatzes ein, dann wird nach einer weiteren zweiten Zeitdauer ein Warnsignal erzeugt oder die Warenbahn stillgesetzt, um gravierende Schäden zu vermeiden.

Anhand der Zeichnung wird eine Ausführungsform der Vorrichtung sowie das erfindungsgemäße Verfahren beschrieben.

Es zeigen:
- Figur 1: eine schematische Draufsicht auf eine Vorrichtung zum Führen und Ausbreiten einer Warenbahn und
- Figur 2 und 3: eine konkrete Ausführungsform eines Warenbahnführers in zwei einander zugeordneten Ansichten.

Eine Vorrichtung V zum Führen und Ausbreiten einer in Richtung eines Pfeiles 8 laufenden Bahn B besteht aus zwei Warenbahnführern W₁ und W₂, die die Kantenbereiche K₁ und K₂ beaufschlagen. Die beiden Warenbahnführer W₁, W₂ sind unter einem Winkel α schräg gegen den rechten Winkel zur Warenbahnlaufrichtung 8 angestellt. Zu jedem Warenbahnführer W₁, W₂ gehört eine Steuervorrichtung S₁, S₂, die zweckmäßig in einem gemeinsamen Regelgerät R zusammengefaßt sind, das auch einen Verstärker A enthält. Ferner ist im Regelgerät R ein Fensterkomparator F vorgesehen, der an Stromregler SR₁, SR₂ angeschlossen ist. Jeder Stromregler SR₁, SR₂ ist über ein erstes, vorzugsweise einstellbares, Zeitglied Z₁ abschaltbar, das vom Fensterkomparator F aktivierbar ist. Mit einem zweiten Zeitglied Z₂, das wie das erste Zeitglied Z₁ an den Fensterkomparator F angeschlossen ist, ist ein Warnsignalgeber G betätigbar, bzw. ein nicht dargestellter Hauptschalter für den Warenbahnlauf aktivierbar.

Jeder Warenbahnführer W₁, W₂ weist (Figuren 2 und 3) eine untere Steuerwalze 1 und eine dazu annähernd parallele obere Gegenwalze 2 auf. Die Walzen 1, 2 schließen den jeweiligen Kantenbereich K₁, K₂ der Warenbahn B zwischen sich ein. Eine Abtastvorrichtung 4 ist in Bahnlaufrichtung 8 hinter den Walzen 1, 2 angeordnet. Die Steuerwalze 1 ist relativ zur Gegenwalze 2 beweglich an einem Kraftgeber 3 gelagert. Beide Walzen 1, 2 sind entweder frei drehbar oder mittels eines nicht dargestellten Zusatzantriebs mit der Geschwindigkeit der Warenbahn B zur Drehung antreibbar. Jeder Kraftgeber 3 einer Steuerwalze 1 ist kontinuierlich derart verstellbar, daß die Klemmkraft zwischen den beiden Walzen 1, 2 - ohne die Bahn freizugeben - kontinuierlich veränderbar ist. Der Kraftgeber 3, z.B. ein Proportionalmagnet 14, ist über eine Leitung 5 mit der Steuervorrichtung S₁ bzw. S₂ verbunden, wie auch die Abtastvorrichtungen 4 über Leitungen 6. Eine Leitung 7 verknüpft die beiden Steuervorrichtungen S₁, S₂. In Laufrichtung hinter den Warenbahnführern W₁, W₂ wird die Warenbahn B über eine Umlenkwalze 9 geführt.

Bei laufender Warenbahn B beaufschlagen beide Warenbahnführer W₁, W₂ ihre Kantenbereiche K₁ K₂ mit einer Klemmkraft. Die Warenbahn B wird ausgebreitet. Verläuft die Warenbahn B beispielsweise in Figur 1 in Laufrichtung 8 nach rechts, so erzeugt die Abtastvorrichtung 4 ein der Kantenposition entsprechendes Signal. Der Kraftgeber 3 wird auf einen niedrigeren Kraftwert verstellt, so daß dank der Klemmkraft im Warenbahnführer W₂ die Warenbahn B zur anderen Seite gezogen und damit der Bahnlauf wieder korrigiert wird. Bei einem Verlauf in der umgekehrten Richtung laufen diese Vorgänge umgekehrt ab. Die Klemmkräfte in beiden Kantenbereichen K₁ K₂ können synchron gegensinnig verändert werden. Es ist aber auch denkbar, die eine Klemmkraft auf andere Weise zu verändern wie die andere Klemmkraft oder überhaupt nur eine Klemmkraft zu verändern. Wichtig ist in jedem Fall, daß zu jeder Zeit eine Klemmkraft auf einen Kantenbereich K₁, K₂ aufgebracht wird. Die Klemmkräfte können auch bei stillstehender Warenbahn B noch aufrechterhalten werden, um die Warenbahn gespannt zu halten.

Als Kraftgeber 3 ist gemäß den Figuren 1, 2 und 3 ein Proportionalmagnet 14 vorgesehen, dessen Magnetkraft sich proportional zur vom Stromregler SR₁ oder SR₂ gesteuerten Stromstärke kontinuierlich verändert. Anstelle eines Proportionalmagneten 14 könnte aber auch ein Pneumatik-Membranzylinder vorgesehen sein, dessen Betätigungskraft für die Steuerwalze 1 direkt der Druckbeaufschlagung proportional veränderbar ist. Denkbar ist es ferner, als Kraftgeber 3 ein Federelement, z.B. eine Schraubenfeder zu verwenden, deren Vorspannung kontinuierlich und stufenweise oder stufenlos verändert wird. Auch Elektromotoren oder ähnliche proportional verstellbare Kraftgeber könnten benutzt werden.

Gemäß den Figuren 2 und 3 sind die beiden Walzen 1, 2 zueinander annähernd parallel in einer Halterung 13 gelagert. Die Steuerwalze 1, die verstellbar sein muß, sitzt an einem Stützteil 12, an dem der Kraftgeber 3 angreift. Die Abtastvorrichtung 4 ist in der gezeigten Ausführungsform ein Breitband-Proportional-Fühler mit einem Unterteil 10 und einem Oberteil 16, die ebenfalls an der Halterung 13 befestigt sind. In Bahnlaufrichtung vor den Walzen 1, 2 ist eine Sicherungseinrichtung 11 angebracht. Die Halterung 13 ist mittels eines Supports 15 in der gewünschten Schrägstellung (Winkel α) relativ zur Bahn an einem nicht dargestellten Rahmen festlegbar. Das Regelgerät kann an einem der beiden Warenbahnführer unmittelbar angebracht oder eingegliedert sein und über entsprechende Kabelverbindungen mit dem anderen Warenbahnführer verbunden werden.

Der Fensterkomparator F dient zur Proportionalansteuerung der Proportionalmagneten 14 der beiden Warenbahnführer W₁ und W₂ über die Stromregler SR₁, SR₂. Tritt ein normaler Bahnversatz auf, bei dem die Walzen 1, 2 des Warenbahnführers mindestens bis zu 60 oder 70 % ihrer Länge L in Eingriff mit dem Kantenbereich stehen, wird zu keiner Zeit die Klemmkraft bei einem Warenbahnführer gänzlich aufgehoben, sondern es werden die Klemmkräfte entsprechend proportional der Warenbahnlage verändert. Kommt es jedoch zu einem Bahnversatz, bei dem ein Walzeneingriff-Längengrenzwert Q (Figur 3) erreicht wird, d.h. daß die Walzen 1, 2 dieses Warenbahnführers W₁, W₂ nur noch zu 60 bzw. 70 % im Eingriff sind, besteht die Gefahr, daß dieser Warenbahnführer W₁, W₂ mit verringertem Walzeneingriff selbst bei maximalem Magnetstrom (ca. 500 mA) keine ausreichende Korrekturkraft mehr zu erzeugen vermag, weil der andere Warenbahnführer W₂, W₁ selbst mit minimalem Magnetstrom (ca. 150 mA) aber maximalem Walzeneingriff zu stark zieht. Diesen kritischen Versatz stellt der Fensterkomparator F mittels der Signale der Abtastvorrichtungen 4 fest. Er aktiviert das erste Zeitglied Z₁. Innerhalb der durch das erste Zeitglied Z₁ eingestellten Zeitdauer wird abgewartet, ob eine Korrektur des Bahnversatzes eintritt. Ist dies der Fall, dann wird das Zeitglied Z₁ wieder abgeschaltet. Ist dies hingegen nicht der Fall, dann schaltet das Zeitglied Z₁ nach Verstreichen der Zeitdauer den Stromregler SR₁ oder SR₂ des Proportionalmagneten 14 ab, bei dessen Walzen 1, 2 der volle Eingriff herrscht. Die Klemmkraft wird dort gänzlich aufgehoben, ggfs. wird die Steuerwalze 1 vollständig abgehoben. Gleichzeitig wird dann das zweite Zeitglied Z₂ aktiviert. Der Fensterkomparator F überwacht über die Zeitdauer des zweiten Zeitgliedes Z₂, ob die Warenbahn B ordnungsgemäß korrigiert wird und stellt im positiven Fall dann das zweite Zeitglied Z₂ ab und den vorher abgeschalteten Stromregler SR₁, SR₂ wieder auf den minimalen Stromwert (150 mA). Tritt keine Korrektur des Bahnversatzes ein, dann wird nach Ablauf der Zeitdauer des zweiten Zeitgliedes Z₂ der Signalgeber G betätigt, um den Maschinenführer zu warnen bzw. wird der Hauptschalter betätigt, um die Warenbahn B anzuhalten und weitere Schäden zu vermeiden. Die vollständige Aufhebung der Klemmkraft an beiden Warenbahnführern W₁, W₂ läßt sich auch zum Einfädeln der Warenbahn B bei Betriebsaufnahme oder nach einer Betriebsstillsetzung willkürlich einstellen. Im normalen Betrieb bei normalem Bahnversatz wird nach dem eingangs beschriebenen Verfahren gearbeitet.

In Figur 1 ist die Vorrichtung zwar so ausgebildet, daß sie zur Mittenführung der Warenbahn B dient und zwei Warenbahnführer W₁, W₂ aufweist. Es sind jedoch auch Einsatzfälle denkbar, wo nur ein Warenbahnführer in einem Kantenbereich vorgesehen ist. Ferner ist es zweckmäßig, wenn die Steuerwalze 1 an ihrem Stützteil 12 schwenkbar gelagert ist, so daß sie sich jeweils exakt parallel an die Gegenwalze 2 anzulegen vermag. Außerdem wird mit dieser Lagerung der Steuerwalze 1 erreicht, daß beim Erhöhen der Klemmkraft diese zunächst nahe der freien Kante am höchsten und zur Mitte hin geringer ist.

## Patentansprüche

1. Vorrichtung zum Führen und Breithalten einer Warenbahn (B), mit einer der Kantenposition proportionale Korrektursignale erzeugenden Abtastvorrichtung (4), mit einer von den Korrektursignalen beeinflußten einen Bahnversatz korrigierenden Steuervorrichtung (S₁, S₂) und mit wenigstens einem schräg zur Warenbahnlaufrichtung (8) angeordneten Warenbahnführer (W₁, W₂), der eine drehbare Steuerwalze (1) und eine zu dieser in etwa parallele, drehbare Gegenwalze (2) aufweist, die einen Kantenbereich der Warenbahn (B) zwischen sich aufnehmen, und mit einem an der Steuerwalze (1) angreifenden Kraftgeber (3) zum Anpressen der Steuerwalze (1) an die Gegenwalze (2), dadurch gekennzeichnet, daß der Kraftgeber (3) wenigstens bis zu einem für eine Bahnversatz-Korrektur noch zulässigen Walzeneingriff-Längengrenzwert (Q), d.h. das Verhältnis zwischen dem Teil der Walzenlänge, der im Eingriff mit dem Kantenbereich steht, und der gesamten Walzenlänge (L), bei dessen Unterschreitung der Kraftgeber (3) keine ausreichende Korrekturkraft mehr erzeugen kann, ohne vollständiges Abheben kontinuierlich verstellbar ist, und daß der Kraftgeber (3) über einen, bei Unterschreitung des zulässigen Walzeneingriff-Längengrenzwertes (Q) die Klemmkraft an einem Kantenbereich (K₁, K₂) aufhebenden Fensterkomperator (F) mit der Steuervorrichtung (S₁, S₂) in Wirkverbindung steht.

2. Vorrichtung nach Anspruch 1, dadurch gekennzeichnet, daß der bis zum Walzeneingriff-Längengrenzwert (Q) kontinuierlich verstellbare Kraftgeber (3) ausschließlich ab Unterschreiten des Walzeneingriff-Längengrenzwertes (Q) bis zu einer Aufhebung der Klemmkraft verstellbar ist.

3. Vorrichtung nach Anspruch 1, wobei an beiden Kantenbereichen ein Warenbahnführer angeordnet ist, dadurch gekennzeichnet, daß die Steuervorrichtungen (S₁, S₂) für beide Kraftgeber (3) derart verknüpft sind, daß die beiden Kraftgeber (3) bis zum noch zulässigen Walzeneingriff-Längengrenzwert (Q) bei einem Warenbahnführer (W₁ oder W₂) synchron gegensinnig verstellbar sind.

4. Vorrichtung nach Anspruch 1, wobei an beiden Kantenbereichen ein Warenbahnführer angeordnet ist, dadurch gekennzeichnet, daß die Steuervorrichtungen (S₁, S₂) für beide Kraftgeber (3) derart verknüpft sind, daß die beiden Kraftgeber (3) bis zum zulässigen Walzeneingriff-Längengrenzwert (Q) bei einem Warenbahnführer (W₁, W₂) asynchron gegensinnig verstellbar sind.

5. Vorrichtung nach Anspruch 1, wobei an beiden Kantenbereichen ein Warenbahnführer vorgesehen ist, dadurch gekennzeichnet, daß die Steuervorrichtungen (S₁, S₂) für beide Kraftgeber (3) derart verknüpft sind, daß bis zum Erreichen des zulässigen Walzeneingriff-Längengrenzwerts (Q) bei einem Warenbahnführer (W₁, W₂) nur jeweils einer der beiden Kraftgeber (3) kontinuierlich verstellbar ist.

6. Vorrichtung nach einem der Ansprüche 2 bis 5, wobei an beiden Kantenbereichen ein Warenbahnführer vorgesehen ist, dadurch gekennzeichnet, daß die Steuervorrichtungen (S₁, S₂) für beide Kraftgeber (3) derart miteinander verknüpft sind, daß ab Unterschreiten des Walzeneingriff-Längengrenzwerts (Q) bei einem Warenbahnführer (W₁, W₂) der Kraftgeber (3) für die Steuerwalze (1) des gegenüberliegenden Warenbahnführers (W₂, W₁) bis zum vollständigen Aufheben der Klemmkraft, ggfs. bis zum Abheben der Steuerwalze (1) von der Warenbahn (B), verstellbar ist.

7. Vorrichtung nach einem der Ansprüche 1 bis 6, dadurch gekennzeichnet, daß der Walzeneingriff-Längengrenzwert (Q) bei etwa 60 bis 70 % der von der Warenbahn noch überdeckten Walzenlänge (L) liegt.

8. Vorrichtung nach Anspruch 1, dadurch gekennzeichnet, daß die Abtastvorrichtung (4) einen Breitband-Proportional-Fühler (10, 16) aufweist, und daß in der Steuervorrichtung (S₁, S₂) ein Verstärker (A) vorgesehen ist.

9. Vorrichtung nach einem der Ansprüche 1 bis 8, dadurch gekennzeichnet, daß die verknüpften Steuervorrichtungen (S₁, S₂) in einem Regelgerät (R) zusammengefaßt sind, an das die Abtastvorrichtungen (4) und die Kraftgeber (3) angeschlossen sind.

10. Vorrichtung nach einem der Ansprüche 1 bis 9, dadurch gekennzeichnet, daß der Kraftgeber (3) ein Proportionalmagnet (14) mit einer der Strombeaufschlagung proportionalen Magnetkraft ist, und daß in der Steuervorrichtung (S₁, S₂) ein verstellbarer Stromregler (SR₁, SR₂) für die Strombeaufschlagung vorgesehen ist.

11. Vorrichtung nach Anspruch 10, dadurch gekennzeichnet, daß der Stromregler (SR₁, SR₂) des Proportionalmagneten (14) über einen Fensterkomparator (F) zur Überwachung der Kantenlage und wenigstens ein erstes Zeitglied (Z₁) abschaltbar ist, sobald eine durch den Walzeneingriff-Längengrenzwert (Q) repräsentierte unzulässige Abweichung der Warenbahn (B) aus der Mittellage über eine durch das erste Zeitglied (Z₁) einstellbare Zeitdauer festgestellt wird.

12. Vorrichtung nach Anspruch 11, dadurch gekennzeichnet, daß parallel zum ersten Zeitglied (Z₁) ein zweites, auf eine Verlängerung der Zeitdauer des ersten Zeitgliedes (Z₁) oder auf eine längere Zeitdauer eingestelltes Zeitglied (Z₂) vorgesehen ist, mit dem ein Warnsignalgeber (G) oder ein Bahnlaufabschalter betätigbar ist, sobald nach Abschalten des Stromreglers die unzulässige Abweichung der Warenbahn (B) aufrechterhalten bleibt.

13. Verfahren zum Führen und Ausbreiten einer laufenden Warenbahn mit an beiden Kantenbereichen schräg zur Warenbahn angeordneten Warenbahnfühern, in denen jeweils eine Steuerwalze unter Einklemmen eines Kantenbereichs gegen eine Gegenwalze angedruckt wird, durch Regelung der Position der Kanten der Warenbahn unter Modulation der auf die Warenbahn wirkenden Klemmkraft, dadurch gekennzeichnet, daß die Klemmkraft an jedem Kantenbereich wenigstens bis zu einem für eine Bahnversatz-Korrektur gerade noch zulässigen Walzeneingriff-Längengrenzwert Q, d.h. das Verhältnis zwischen dem Teil der Walzenlänge, der im Eingriff mit dem Kantenbereich steht, und der gesamten Walzenlänge (L), bei dessen Unterschreitung der Kraftgeber keine ausreichende Korrekturkraft mehr erzeugen kann, um den Bahnversatz zu korrigieren, durch Modulieren des Beaufschlagungsdrucks der Steuerwalze ohne vollständige Freigabe der Warenbahn variiert wird, und daß die Klemmkraft ab Unterschreiten des Walzeneingriff-Längengrenzwerts Q bei einem Kantenbereich (K₁, K₂) im gegenüberliegenden Kantenbereich (K₂, K₁) vollständig aufgehoben wird.

14. Verfahren nach Anspruch 13, dadurch gekennzeichnet, daß die Klemmkraft an einem Kantenbereich (K₁, K₂) stärker verändert wird als die Klemmkraft am anderen Kantenbereich (K₂, K₁).

15. Verfahren nach einem der Ansprüche 13 oder 14, dadurch gekennzeichnet, daß beide Kraftgeber (3) Proportionalmagneten (14) mit in Abhängigkeit von der Strombeaufschlagung veränderbarer Magnetkraft sind, und daß die Strombeaufschlagung der Proportionalmagneten (14) über Stromregler bis zum Erreichen eines gerade noch zulässigen Walzeneingriff-Längengrenzwerts (Q) in Abhängigkeit von den Positionen der Kanten in den Abtastvorrichtungen, vorzugsweise zwischen 500 mA und 150 mA, moduliert wird.

16. Verfahren nach einem der Ansprüche 13 bis 15, dadurch gekennzeichnet, daß bei Erreichen des Walzeneingriff-Längengrenzwerts (Q) bei einem Warenbahnführer (W₁, W₂) die Strombeaufschlagung des Proportionalmagneten (14) des anderen Warenbahnführers (W₂, W₁) nach einer vorbestimmten ersten Zeitdauer abgeschaltet wird, und daß nach Abschalten der Strombeaufschlagung nach einer zweiten vorbestimmten Zeitdauer ein Warnsignal erzeugt oder die Warenbahn (B) stillgesetzt wird, falls ein unzulässiger Bahnversatz aufrechterhalten bleibt.

## Claims

1. Device for guiding and spreading a material web (B); having a sensing device (4) generating correction signals proportional to the edge position; having a control device (S₁, S₂) correcting a web offset and influenced by the correction signals; and having at least one material web guide (W₁, W₂) arranged obliquely to the material web running direction (8), the said material web guide having a rotatable control roll (1) and a rotatable counter-roll (2) approximately parallel to the latter, the said rolls accepting an edge region of the material web (B) between them and having a force transmitter (3) engaging on the control-roll (1) for pressing the control roll (1) against the counter-roll (2), characterized in that the force transmitter (3) is continuously adjustable, without lifting off completely, at least up to a roll engagement length limiting value (Q) still permissible for a web offset correction, that is to say up to the ratio between the part of the roll length which is in engagement with the edge region and the entire roll length (L) below which value the force transmitter (3) can no longer generate sufficient correction force; and in that the force transmitter (3) is operatively connected to the control device (S₁, S₂) via a window comparator (F) cancelling out the clamping force on one edge region (K₁, K₂) in the event of undershooting of the permissible roll engagement length limiting value (Q).

2. Device according to Claim 1, characterized in that the force transmitter (3), which is continuously adjustable up to the roll engagement length limiting value (Q), is adjustable exclusively beginning from undershooting of the roll engagement length limiting value (Q) up to a cancelling out of the clamping force.

3. Device according to Claim 1, a material web guide being arranged on both edge regions, characterized in that the control devices (S₁, S₂) for both force transmitters (3) are logically linked in such a way that both force transmitters (3) can be adjusted synchronously in the opposite direction up to the still permissible roll engagement length limiting value (Q) in the case of one material web guide (W₁ or W₂).

4. Device according to Claim 1, a material web guide being arranged on both edge regions, characterized in that the control devices (S₁, S₂) for both force transmitters (3) are logically linked in such a way that both force transmitters (3) can be adjusted asynchronously in the opposite direction up to the permissible roll engagement length limiting value (Q) in the case of one material web guide (W₁, W₂).

5. Device according to Claim 1, a material web guide being provided on both edge regions, characterized in that the control devices (S₁, S₂) for both force transmitters (3) are logically linked in such a way that in the case of one material web guide (W₁, W₂) only one of the two force transmitters (3) in each case can be adjusted continuously until reaching the permissible roll engagement length limiting value (Q).

6. Device according to one of Claims 2 to 5, a material web guide being provided on both edge regions, characterized in that the control devices (S₁, S₂) for both force transmitters (3) are logically linked to each other in such a way that, beginning from undershooting of the roll engagement length limiting value (Q) in the case of one material web guide (W₁, W₂), the force transmitter (3) for the control roll (1) of the opposite material web guide (W₂, W₁) can be adjusted up to the complete cancelling out of the clamping force, as appropriate up to lifting the control roll (1) off the material web (B).

7. Device according to one of Claims 1 to 6, characterized in that the roll engagement length limiting value (Q) is about 60 to 70 % of the roll length (L) still covered by the material web.

8. Device according to Claim 1, characterized in that the sensing device (4) has a broadband proportional sensor (10, 16); and in that an amplifier (A) is provided in the control device (S₁, S₂).

9. Device according to one of Claims 1 to 8, characterized in that the logically linked control devices (S₁, S₂) are combined in a control device (R) to which the sensing devices (4) and the force transmitters (3) are connected.

10. Device according to one of Claims 1 to 9, characterized in that the force transmitter (3) is a proportional magnet (14) with a magnetic force proportional to the current loading; and in that an adjustable current controller (SR₁, SR₂) for the current loading is provided in the control device (S₁, S₂).

11. Device according to Claim 10, characterized in that the current controller (SR₁, SR₂) of the proportional magnet (14) can be switched off via a window comparator (F) for monitoring the edge position, and at least one first timer (Z₁) as soon as an impermissible deviation, represented by the roll engagement length limiting value (Q), of the material web (B) from the central position is determined over a time duration which can be set by means of the first timer (Z₁).

12. Device according to Claim 11, characterized in that there is provided, in parallel with the first timer (Z₁), a second timer (Z₂) set to an extension of the time duration of the first timer (Z₁) or to a longer time duration, with which second timer an alarm signal transmitter (G) or a web-running disconnection device can be actuated, as soon as the impermissible deviation of the material web (B) is maintained after switching off the current controller.

13. Method for guiding and spreading a running material web, having material web guides arranged on both edge regions, obliquely to the material web, in each of which guides a control roll is pressed against a counter-roll, while clamping an edge region, by means of controlling the position of the edges of the material web while modulating the clamping force acting on the material web; characterized in that the clamping force on each edge region is varied by modulating the loading pressure of the control roll, without completely releasing the material web, at least up to a roll engagement length limiting value Q still just permissible for a web offset correction, that is to say up to the ratio between the part of the roll length which is in engagement with the edge region and the entire roll length (L), below which value the force transmitter can no longer generate sufficient correction force in order to correct the web offset; and in that the clamping force is completely cancelled out in the opposite edge region (K₂, K₁) beginning from undershooting of the roll engagement length limiting value Q in an edge region (K₁, K₂).

14. Method according to Claim 13, characterized in that the clamping force is varied more greatly on one edge region (K₁, K₂) than the clamping force on the other edge region (K₂, K₁).

15. Method according to one of Claims 13 and 14, characterized in that both force transmitters (3) are proportional magnets (14) with a magnetic force which can be varied as a function of the current loading; and in that the current loading of the proportional magnets (14) is modulated via current controllers until reaching a still just permissible roll engagement length limiting value (Q) as a function of the positions of the edges in the sensing devices, preferably between 500 mA and 150 mA.

16. Method according to one of Claims 13 to 15, characterized in that, upon reaching the roll engagement length limiting value (Q) in one material web guide (W₁, W₂), the current loading of the proportional magnet (14) of the other material web guide (W₂, W₁) is switched off after a predetermined first time duration; and in that, after switching off the current loading, an alarm signal is generated or the material web (B) is brought to a standstill after a second predetermined time duration in the event that an impermissible web offset is maintained.

## Revendications

1. Dispositif de guidage et de maintien étendue d'une bande de marchandise (B), comportant un dispositif de palpage (4) qui produit des signaux de correction proportionnels à la position des bords, un dispositif de commande (S₁, S₂) qui est influencé par ces signaux de correction et corrige les déports de la bande, au moins un guide-bande (W₁, W₂) placé obliquement par rapport à la direction de défilement (8) de la bande et présentant un rouleau de commande tournant (1) et un contre-rouleau tournant (2) à peu près parallèle à celui-ci qui reçoivent entre eux une zone de bord de la bande de marchandise (B), et un générateur de force (3) agissant sur le rouleau de commande (1) pour le serrage de celui-ci contre le contre-rouleau (2), caractérisé par le fait que le générateur de force (3) est réglable de façon continue, sans soulèvement complet, au moins jusqu'à une valeur limite (Q) de la longueur de prise des rouleaux encore admissible pour une correction de déport de la bande, c'est-à-dire le rapport de la partie de la longueur des rouleaux qui est en prise avec la zone de bord, à la longueur totale (L) des rouleaux au-dessous duquel le générateur de force (3) ne peut plus produire une force suffisante de correction, et que le générateur de force (3) est accouplé au dispositif de commande (S₁, S₂) par l'intermédiaire d'un comparateur à fenêtre (F) qui supprime la force de serrage sur une zone de bord (K₁, K₂) en cas de soupassement de la valeur limite admissible (Q) de la longueur de prise des rouleaux.

2. Dispositif selon la revendication 1, caractérisé par le fait que le générateur de force (3) réglable de façon continue jusqu'à la valeur limite (Q) de la longueur de prise des rouleaux est réglable uniquement à partir du soupassement de cette valeur limite (Q) jusqu'à la suppression de la force de serrage.

3. Dispositif selon la revendication 1, dans lequel un guide-bande est placé dans les deux zones de bord, caractérisé par le fait que les dispositifs de commande (S₁, S₂) commandant les deux générateurs de force (3) sont combinés de façon telle que ceux-ci soient réglables en synchronisme en sens contraire jusqu'à la valeur limite encore admissible (Q) de la longueur de prise des rouleaux à un guide-bande (W₁ ou W₂).

4. Dispositif selon la revendication 1, dans lequel un guide-bande est placé dans les deux zones de bord, caractérisé par le fait que les dispositifs de commande (S₁, S₂) commandant les deux générateurs de force (3) sont combinés de façon telle que ceux-ci soient réglables de manière asynchrone en sens contraire jusqu'à la valeur limite admissible (Q) de la longueur de prise des rouleaux à un guide-bande (W₁, W₂).

5. Dispositif selon la revendication 1, dans lequel un guide-bande est prévu dans les deux zones de bord, caractérisé par le fait que les dispositifs de commande (S₁, S₂) commandant les deux générateurs de force (3) sont combinés de façon telle que jusqu'à l'atteinte de la valeur limite admissible (Q) de la longueur de prise des rouleaux à un guide-bande (W₁, W₂), un seul des deux générateurs de force (3) soit réglable de façon continue.

6. Dispositif selon l'une des revendications 2 à 5, dans lequel un guide-bande est prévu dans les deux zones de bord, caractérisé par le fait que les dispositifs de commande (S₁, S₂) commandant les deux générateurs de force (3) sont combinés de façon telle qu'à partir du soupassement de la valeur limite (Q) de la longueur de prise des rouleaux à un guide-bande (W₁, W₂), le générateur de force (3) associé au rouleau de commande (1) du guide-bande opposé (W₂, W1) soit réglable jusqu'à la suppression complète de la force de serrage, éventuellement jusqu'au soulèvement du rouleau de commande (1) de la bande de marchandise (B).

7. Dispositif selon l'une des revendications 1 à 6, caractérisé par le fait que la valeur limite (Q) de la longueur de prise des rouleaux est d'environ 60 à 70 % de la longueur (L) des rouleaux encore couverte par la bande de marchandise.

8. Dispositif selon la revendication 1, caractérisé par le fait que le dispositif de palpage (4) présente un capteur proportionnel à large bande (10, 16) et que dans le dispositif de commande (S₁, S₂) est prévu un amplificateur (A).

9. Dispositif selon l'une des revendications 1 à 8, caractérisé par le fait que les dispositifs de commande combinés (S₁, S₂) sont réunis dans un appareil de régulation (R) auquel sont reliés les dispositifs de palpage (4) et les générateurs de force (3).

10. Dispositif selon l'une des revendications 1 à 9, caractérisé par le fait que le générateur de force (3) est un aimant proportionnel (14) ayant une force magnétique proportionnelle au courant appliqué, et que dans le dispositif de commande (S₁, S₂) est prévu un régulateur de courant réglable (SR₁, SR₂) pour l'alimentation en courant.

11. Dispositif selon la revendication 10, caractérisé par le fait que le régulateur de courant (SR₁, SR₂) de l'aimant proportionnel (14) peut être mis hors circuit par l'intermédiaire d'un comparateur à fenêtre (F) pour le contrôle de la position des bords et d'au moins un premier relais de temporisation (Z₁) dès qu'un écart inadmissible de la bande de marchandise (B) de la position médiane représenté par la valeur limite (Q) de la longueur de prise des rouleaux est constaté sur une durée réglable par le premier relais de temporisation (Z₁).

12. Dispositif selon la revendication 11, caractérisé par le fait que parallèlement au premier relais de temporisation (Z₁) est prévu un deuxième relais de temporisation (Z₂) réglé à un allongement du temps du premier relais de temporisation (Z₁) ou à un temps plus long et permettant d'actionner un générateur de signal d'alarme (G) ou un interrupteur du défilement de la bande dès qu'après mise hors circuit du régulateur de courant, l'écart inadmissible de la bande de marchandise (B) subsiste.

13. Procédé de guidage et d'étalement d'une bande de marchandise défilante au moyen de guide-bande placés obliquement par rapport à la bande de marchandise dans les deux zones de bord et dans chacun desquels un rouleau de commande est serré contre un contre-rouleau avec serrage d'une zone de bord de la bande entre ceux-ci, par régulation de la position des bords de la bande de marchandise avec modulation de la force de serrage agissant sur celle-ci, caractérisé par le fait que la force de serrage dans chaque zone de bord est modifiée par modulation de la pression appliquée au rouleau de commande, sans dégagement complet de la bande de marchandise, au moins jusqu'à une valeur limite (Q) de la longueur de prise des rouleaux juste encore admissible pour une correction de déport de la bande, c'est-à-dire le rapport de la partie de la longueur des rouleaux qui est en prise avec la zone de bord, à la longueur totale (L) des rouleaux au-dessous duquel le générateur de force ne peut plus produire une force de correction suffisante pour corriger le déport de la bande, et que la force de serrage est, à partir du soupassement de la valeur limite (Q) de la longueur de prise des rouleaux dans une zone de bord (K₁, K₂), entièrement supprimée dans la zone de bord opposée (K₂, K₁).

14. Procédé selon la revendication 13, caractérisé par le fait que la force de serrage dans une zone de bord (K₁, K₂) est davantage modifiée que la force de serrage dans l'autre zone de bord (K₂, K₁).

15. Procédé selon l'une des revendications 13 et 14, caractérisé par le fait que les deux générateurs de force (3) sont des aimants proportionnels (14) ayant une force magnétique variable en fonction du courant appliqué, et que le courant appliqué à ces aimants proportionnels (14) est modulé au moyen de régulateurs de courant, de préférence entre 500 mA et 150 mA, en fonction des positions des bords dans les dispositifs de palpage, jusqu'à l'atteinte d'une valeur limite juste encore admissible (Q) de la longueur de prise des rouleaux.

16. Procédé selon l'une des revendications 13 à 15, caractérisé par le fait qu'à l'atteinte de la valeur limite (Q) de la longueur de prise des rouleaux à un guide-bande (W₁, W₂), l'alimentation en courant de l'aimant proportionnel (14) de l'autre guide-bande (W₂, W₁) est coupée au bout d'un premier temps déterminé, et qu'après la coupure de l'alimentation en courant, au bout d'un deuxième temps déterminé, un signal d'alarme est produit ou la bande de marchandise (B) est arrêtée si un déport inadmissible de celle-ci subsiste.
